# EUROPÄISCHE PATENTSCHRIFT

(11) **EP 0 881 952 B1**
(45) Veröffentlichungstag und Bekanntmachung des Hinweises auf die Patenterteilung: **24.04.2002**
(21) Anmeldenummer: 97951936.0
(22) Anmeldetag: 21.11.1997
(51) Int. Cl.: B03C 1/23

(54) **VERFAHREN UND VORRICHTUNG ZUR STEIGERUNG DER TRENNSCHÄRFE VON WIRBELSTROMSCHEIDERN**
METHOD AND DEVICE FOR INCREASING SEPARATION ACCURACY IN AN EDDY CURRENT SEPARATORS
PROCEDE ET DISPOSITIF POUR AUGMENTER LA PRECISION DE SEPARATION DE SEPARATEURS A COURANT DE FOUCAULT

(30) Priorität: 27.11.1996 DE 19649154
(43) Veröffentlichungstag der Anmeldung: 09.12.1998
(73) Patentinhaber: Meier-Staude, Robert Ansgar, Dr.-Ing., 8008 Zürich (CH)
(72) Erfinder: Meier-Staude, Robert Ansgar, Dr.-Ing., 8008 Zürich (CH)
(74) Vertreter: Kern, Wolfgang, Dipl.-Ing.
(86) Internationale Anmeldenummer: EP9706510
(87) Internationale Veröffentlichungsnummer: WO9823378

(56) Entgegenhaltungen:
- EP-A- 0 038 767
- FR-A- 2 668 719
- US-A- 5 494 172

## Beschreibung

Die Erfindung betrifft ein Verfahren zur Steigerung der Trennschärfe von Wirbelstromscheidern, mit dem vereinzelte Teilchen unterschiedlicher elektrischer Leitfähigkeit aus einem Gutsstrom in einem bewegten Magnetfeld abgeschieden werden, das unter dem Gutstrom erzeugt und in horizontaler Richtung bewegt wird.

Die Erfindung betrifft außerdem eine Vorrichtung zur Durchführung eines solchen Verfahrens.

Ein zeitlich veränderliches Magnetfeld induziert in einem Leiter eine Spannung. Der so erzeugte Stromfluß, Wirbelstrom genannt, erzeugt wiederum ein Magnetfeld, das dem erzeugenden Magnetfeld entgegengerichtet ist. Bewegt sich das erzeugende Magnetfeld in geeigneter Weise oder besitzen die Feldlinien des erzeugenden Feldes eine geeignete Form, so wird auf den Leiter eine Kraft ausgeübt, die im folgenden als Induktionskraft bezeichnet wird.

Zum Stand der Technik gehören nach diesem Prinzip arbeitende Wirbelstromscheider, die jedoch erst seit den letzten Jahren Anwendung finden, da erst in dieser Zeit ausreichend starke permanentmagnetische Werkstoffe zur Verfügung stehen. Heute ist die Wirbelstromscheidung neben der Magnetscheidung ein wichtiges Verfahren in der Recyclingtechnik.

Auf Grund dieser Verfahren wurde in den 70-er Jahren ein Rutschenscheider entwickelt. Dabei handelt es sich um eine Rutsche mit schräg aufgebrachten Magnetstreifen, die die auf der Rutsche sich bewegenden elektrisch leitenden Teilchen aus der Fallinie heraus ablenken. Für die technische Anwendung ist aber zum einen die Kraftwirkung auf die elektrisch leitenden Teilchen zu gering, zum anderen ist der Durchsatz nicht ausreichend.

Verschiedene weitere Ansätze führten über Linearmotoren und pulsierende Elektromagneten zum permanentmagnetbestückten Rotor. Hierbei sitzt im Kopf eines Förderbandes ein in bezug auf die Förderbandbewegung um ein Vielfaches schneller rotierender magnetbestückter Rotor, ein sogenannter Magnetrotor, der die leitenden Teilchen in Förderbandrichtung aus dem Gutsstrom herausbeschleunigt, wie in Figur 2 der Zeichnung gezeigt. Siehe hierzu die folgenden Druckschriften:
■ DE 34 16 504 A1
■ Andreas, U.: "Trennung von Nichteisenmetallschrott (Abschnitt 3.1)", Aufbereitungstechnik 35 (1994) Nr. 2, S.73
■ Tiltmann, K. O.: "Recycling betrieblicher Abfälle", Teil 5/2.2.1, S. 1 bis 6, WEKA Fachverlag für technische Führungskräfte GmbH, Augsburg, Oktober 1993

Eine Variation dieser Bauart besteht darin, den Magnetrotor in der Kopfbandrolle exzentrisch und beweglich anzuordnen, wie in Figur 3 der hier beigefügten Zeichnung dargestellt. Dadurch läßt sich die Rotorposition aufgabegutsspezifisch optimieren. Einen ähnlichen Effekt erzielen andere Hersteller, indem sie das Förderband und damit die Gutsaufgabe nicht horizontal gestalten. Eine horizontal verschiebbare Rolle ermöglicht die Variation des Bandwinkels in einem Bereich zwischen ca. 5° und 15°, wie aus Figur 4 der hier beigefügten Zeichnung ersichtlich.

Die obigen bekannten Verfahrensweisen und Vorrichtungen zu ihrer Durchführung können jedoch insgesamt, sowohl was Wirkungsgrad als auch was technische Brauchbarkeit anbelangt, nicht voll befriedigen, wie im folgenden im Hinblick auf die Wirkungsweise der Wirbelstromscheidung näher erläutert wird.

Die unterschiedliche Flugbahn der Teilchen, speziell die Wurfweite, ermöglicht die Separation der Teilchen. Auf das Teilchen wirken dabei die Gewichtskraft F_{G}, die Induktionskraft F_{I} und die Widerstandskraft F_{η} ein. Primär von Bedeutung sind Gewichtskraft und Induktionskraft. Die Form der Teilchen sowie die Stoffeigenschaften, wie Leitfähigkeit κ und Dichte ρ, bestimmen das Verhältnis von Induktionskraft zu Gewichtskraft. Das Trennkriterium bei der Abscheidung der Teilchen aus einem Teilchenstrom ist demnach das Verhältnis κ/ρ. Die Gewichtskraft wirkt zu jedem Zeitpunkt in Fallrichtung auf das Teilchen. Die Induktionskraft wirkt immer in Bewegungsrichtung des Magnetfeldes, d.h. bei Verwendung eines Magnetrotors tangential zur Rotationsrichtung. Je nach Position des Teilchens ergibt sich eine andere Richtung der Induktionskraft im x/y-Koordinatensystem bzw. relativ zur Gewichtskraft. Bei der Bauweise der bekannten Wirbelstromscheider variiert der Winkel, den die beiden Kräfte im Verlauf der Teilchenflugbahn einschließen, um nahezu 180°. Bis zum Abheben des Teilchens wirkt die Induktionskraft nahezu entgegengesetzt zur Gewichtskraft. Befindet sich das Teilchen über dem Magnetrotor, so wirkt die Kraft horizontal in Förderbandbewegungsrichtung, das Teilchen wird somit in x-Richtung aus dem Gutsstrom herausbeschleunigt. Befindet sich das Teilchen auf der anderen Seite des Magnetrotors, so wird es sogar in Richtung der Gewichtskraft beschleunigt. Zu beachten ist weiterhin, daß die Induktionskraft exponential mit dem Abstand zur Magnetpoloberfläche abnimmt. Wird der Magnetrotor gegenläufig betrieben, was insbesondere bei kleinen Teilchen notwendig ist, so dreht sich die Richtung der Induktionskraft u. Die Wirkung der sich in Abhängigkeit von der Zeit ändernden Richtung der Induktionskraft bleibt jedoch in gleichem Maße bestehen.

Betrachtet man zwei Teilchen mit unterschiedlicher Ausprägung des Trennfaktors κ/ρ, so hebt das Teilchen mit dem größeren Trennfaktor früher vom Förderband ab und wird schneller gegen die Gewichtskraft aus dem Gutsstrom heraus beschleunigt. Im für die Flugweite mitentscheidenden Bereich ist das Teilchen jedoch weiter von der Poloberfläche entfernt, so daß die Beschleunigung in Förderbandrichtung wesentlich geringer sein kann als bei Teilchen mit einem kleineren Trennfaktor. Dies kann dazu führen, daß Teilchen mit kleinerem Trennfaktor eine höhere Flugweite erzielen. Es existiert demnach ein optimaler Trennfaktor in bezug auf die Wurfweite. Ein höherer oder niedrigerer Faktor führt zu geringeren Wurfweiten. Daraus ergibt sich, daß eine Trennung nach dem Trennfaktor in den bisher bekannten Wirbelstromscheiderkonstruktionen nicht möglich ist.

Aus der FR-A-2 668 719 ist ein Verfahren zur Steigerung der Trennschärfe von Wirbelstromscheidern gemäß dem Oberbegriff des Anspruchs 1 bekannt. Dieses Verfahren wird mit einer Vorrichtung durchgeführt, die die Merkmale des Oberbegriffs des Anspruchs 4 aufweist.

Die Aufgabe der Erfindung besteht nun darin, Verfahren und Vorrichtung der letztgenannten Art weiter zu entwickeln, um eine optimale Abscheidung bzw. Trennung der verschiedenen Teilchen beim Wirbelstromscheiden sicherzustellen.

Diese Aufgabe wird erfindungsgemäß, was das Verfahren anbelangt, durch die Kennzeichnungsmerkmale des Anspruchs 1 gelöst, und was die Vorrichtung anbelangt, durch die Kennzeichnungsmerkmale des Anspruchs 4.

Dadurch wird der Einfluß der bisher beim Stande der Technik aufgetretenen Faktoren, die sich durch die drei folgenden Erscheinungen kennzeichnen lassen, nämlich die Änderung der Richtung der Induktionskraft auf der Flugbahn des Teilchens, die Änderung des Abwurfpunktes je nach Ausprägung des Trennfaktors und die exponentielle Abnahme der magnetischen Flußdichte in radialer Richtung der Magnettrommel, vollständig eliminiert.

Da die Schwerkraft immer in vertikaler Richtung wirkt, sollte die Induktionskraft erfindungsgemäß horizontal wirken. Dies gilt vor allem in dem Bereich des Scheiders, in dem die Teilchen aus ihrer Schwerkraftbewegung ausgelenkt werden. Dieser Bereich ist gleichzeitig der Bereich der größten Krafteinwirkung. Die Kombination dieser verfahrenstechnischen Merkmale wird erfüllt, wenn der zu separierende bzw. fraktionierende Gutsstrom nicht horizotal sondern vertikal geführt wird, und das Magnetfeld sich horizontal unter dem Gutsstrom hindurchbewegt. In diesem Fall wirkt die Induktionskraft immer senkrecht zur Gewichtskraft, insbesondere bei Beginn der Auslenkung oder Ablenkung des Teilchens aus dem Gutsstrom.

Vorteilhafte Ausgestaltungen der Erfindung sind in den Unteransprüchen gekennzeichnet.

Die Erfindung wird nachfolgend beispielshalber an Hand des in der Zeichnung schematisch dargestellten Ausführungsbeispiels erläutert, das in Figur 1 ein Verfahrensschema zeigt.

Wie aus Figur 1 ersichtlich, muß das Aufgabegut dem Scheider vereinzelt zugeführt werden, um die gegenseitige störende Beeinflussung der Teilchen weitgehend zu verhindern. Der Gutsstrom wird deshalb zur Vereinzelung über eine Vibrorinne 1 auf ein angetriebenes Förderband 2 aufgegeben, das über die Umlenkrollen 8, 9 läuft. Am Ende der Förder- und Vereinzelungsstrecke, also im Bereich der hinteren Umlenkrolle 8, wird dem aus den Teilchen 7 bestehenden Gutsstrom eine vertikale Bewegung aufgeprägt. Dies wird durch eine mit Förderbandgeschwindigkeit gegensinnig rotierende Trommel 3 erreicht, die mit Abstand hinter der Umlenkrolle 8 angeordnet ist. Der Gutsstrom muß in diesem Fall den ausreichend großen Spalt zwischen Förderband 2 bzw. Umlenkrolle 8 und Trommel 3 passieren und befindet sich dabei in freiem Fall. An Stelle der Trommel 3 lassen sich für den genannten Zweck auch vertikale, den Spalt begrenzende Platten benutzen. Die Spaltweite wird der maximalen Teilchengröße angepaßt. Die Teilchengröße liegt ca. zwischen 3 mm und 40 mm.

Wie bereits erläutert, bewegt sich das Magnetfeld in horizontaler Richtung. Dies wird bei dem dargestellten Ausführungsbeispiel durch eine in der Fallinie des Teilchens befindliche, senkrecht unterhalb des Spaltes angeordnete rotierende Magnettrommel 4 erreicht. Das Förderband 5 dient dazu, die durch das Magnetfeld angezogenen, magnetisierbaren Teilchen, die aus Eisen bestehen oder zumindest Eisen enthalten, aus dem Feld zu transportieren, da sie anderenfalls am Magnetrotor haften bleiben würden. Die innerhalb der Kopftrommel des Förderbandes 5 angeordnete Magnettrommel 4 rotiert mit wesentlich höherer Geschwindigkeit als die Kopftrommel. Teilchen mit höherer Leitfähigkeit κ werden stärker in horizontaler Richtung beschleunigt. Gleichzeitig werden Teilchen mit geringerer Dichte ρ in vertikaler Richtung langsamer beschleunigt, so daß die Teilchen mit dem größten Trennfaktor κ/ρ als erste und am stärktsten aus der Fallinie in horizontaler Richtung ausgelenkt werden. Seitlich der Fallinie, zwischen dem von der Trommel 3 und der Rolle 8 gebildeten Spalt und der Magnettrommel 4, sind Trennbleche 6 angebracht, die wie eine Fraktioniereinrichtung arbeiten und je nach Abstand und Anzahl die fallenden Teilchen auf die mit Abstand übereinanderliegenden Trennbleche lenken, an deren Enden entsprechende, nicht dargestellte Sammelcontainer angeordnet sein können.

Das bewegte Magnetfeld sollte möglichst nahe unterhalb des Förderbandes 2 angeordnet sein, um die vertikale Geschwindigkeit der Teilchen gering zu halten und die Auslenkung durch die Induktionskraft zu verstärken. Sowohl die Magnettrommel 4 mit ihrem Förderband 5 als auch die Trennbleche 6 sind horizontal und vertikal verstellbar, so daß sich die Abstände an die jeweiligen optimalen Bedingungen anpassen lassen.

Die obenbeschriebene Vorrichtung bewirkt gegenüber den herkömmlichen Bauarten eine signifikante Erhöhung der Trennschärfe, da die Sortierung nach den Stoffeigenschaften nicht durch die beschriebenen störenden Einflußfaktoren überlagert wird.

## Patentansprüche

1. Verfahren zur Steigerung der Trennschärfe von Wirbelstromscheidern, mit dem vereinzelte Teile oder Teilchen unterschiedlicher elektrischer Leitfähigkeit aus einem Gutsstrom in einem bewegten Magnetfeld abgeschieden werden, das unter dem Gusstrom erzeugt wird, wobei dem Gutsstrom eine vertikale Bewegung aufgeprägt wird, so daß sich der Gutsstrom im freien Fall bewegt, wobei die Teile oder Teilchen mit höherer elektrischer Leitfähigkeit κ unter dem Einfluß des Magnetfeldes stärker in horizontaler Richtung und die Teile oder Teilchen mit geringerer Dichte ρ langsamer in vertikaler Richtung beschleunigt werden, so daß die Teile oder Teilchen mit dem größten Trennfaktor κ/ρ als erste und am stärksten aus der Fallinie in horizontaler Richtung ausgelenkt werden und der Gutsstrom dadurch fraktioniert wird, **dadurch gekennzeichnet, daß** das Magnetfeld unter dem Gutsstrom in horizontaler Richtung bewegt wird.

2. Verfahren nach Anspruch 1, **dadurch gekennzeichnet, daß** bei der horizontalen Beschleunigung der Teilchen auf Grund des auf sie einwirkenden Magnetfeldes eine Fraktionierung der Teilchen nach ihrer Größe, Form und Masse vorgenommen wird.

3. Verfahren nach Anspruch 1 oder 2, **dadurch gekennzeichnet, daß** die Schichtdicke des aus den vereinzelten Teilchen bestehenden Gutsstromes an die maximale Teilchengröße angepaßt wird.

4. Vorrichtung zur Durchführung des Verfahrens nach einem der vorangegangenen Ansprüche, mit einer den zu behandelnden Gutsstrom aufnehmenden und die Teilchen dieses Gutsstromes vereinzelnden Förderstrecke, an deren Ende eine einen Förderspalt bildende Vorrichtung angeordnet ist, durch die die vereinzelten Teilchen im freien Fall vertikal oder nahezu vertikal hindurchfallen, sowie mit einer einen elektrischen Wirbelstrom erzeugenden Einrichtung unterhalb des Spaltes, die auf die leitfähigen Teilchen eine Kraft ausübt und sie aus dem Magnetfeld transportiert, **dadurch gekennzeichnet, daß** die Spaltweite der den Spalt bildenden Vorrichtung (3, 8) an die Größe der Teilchen (7) anpaßbar ist und daß die Magnettrommel (4) in bezug auf die den Spalt bildende Vorrichtung horizontal und vertikal verstellbar angeordnet ist.

5. Vorrichtung nach Anspruch 4, **dadurch gekennzeichnet, daß** die Fraktioniereinrichtung, die zwischen der das auf die leitfähigen Teilchen (7) einwirkende Magnetfeld erzeugenden Vorrichtung und der Spaltbildungsvorrichtung (3, 8) angeordnet ist, sich seitlich neben der Fallinie der Teilchen (7) befindet und in bezug aufeinander einen Abstand aufweisende Trennbleche (6) besitzt, die die durch das Magnetfeld in Abhängigkeit vom Trennfaktor κ/ρ aus dem freien Fall abgelenkten Teilchen (7) aufnehmen.

6. Vorrichtung nach Anspruch 5, **dadurch gekennzeichnet, daß** die Trennbleche (6) horizontal und vertikal verstellbar sind.

## Claims

1. Method of improving the precision of separation through eddy-current-separators by which separated parts or particles of different electric conductivity are separated from a product stream within a moving magnetic field created below the product stream which is turned by this effect into a vertical movement so that the product stream is moving in a free downfall, wherein the parts or particles having a higher electric conductivity K are accelerated more strongly in horizontal direction under the influence of the magnetic field and the parts or particles having a lower specific gravitiy p are accelerated more slowly in vertical direction so that those parts or particles having the greatest separation fator K/p are at first and most strongly deflected from the downfall line into the horizontal direction, so that the product stream will be fractionated, **characterized in that** the magnetic field below the product stream is moved in horizontal direction.

2. Method according to claim 1, **characterized in that** during the horizontal acceleration of the particles because of the affecting magnetic field fractionating of the particles with respect to size, configuration and weight is caused.

3. Method according to claim 1 or 2, **characterized in that** the thickness of the layer of the product stream consisting of the separated particles is adapted to the maximum size of the particles.

4. Apparatus for providing the method according to one of the proceeding claims, comprising a feeding way receiving the product stream to be treated and separating the particles of the product stream, which feeding way having at its end means forming a feeding gap through which the separated particles drop down vertically or almost vertically, and further comprising means providing an electric eddy-current below said gap, which eddy-current puts a force on the conducting particles moving them out of the magnetic field, **characterized in that** the width of the gap of the gap providing means (3, 8) is adapted to the size of the particles (7) and that the magnetic drum (4) is arranged horizontally with respect to the gap forming device and is vertically adjustable.

5. Device according to claim 4, **characterized in that** the frictionating device arranged between the device providing the magnetic field affecting the conducting particles (7) and the gap forming device (3, 8) is positioned laterally beside the downfall line of the particles (7) and is provided with separating plates (6) positioned adjacent to one another receiving the particles (7) deflected dependent on the separating factor K/p from the downfall movement.

6. Device according to claim 5, **characterized in that** the separating plates (6) are horizontally and vertically adjustable.

## Revendications

1. Procédé destiné à augmenter la précision de séparation de séparateurs à courant de Foucault au moyen desquels des parties isolées ou particules de conductibilité électrique différente sont séparées d'un courant de matière dans un champ magnétique en mouvement, qui est produit au-dessous du courant de matière, au courant de matière étant communiqué un mouvement vertical, ce qui fait que le courant de matière se déplace en chute libre, les parties ou particules de conductibilité électrique supérieure (K) étant accélérées, sous l'influence du champ magnétique, plus fortement en direction horizontale et les parties ou particules de densité plus faible (p) étant accélérées plus lentement en direction verticale, ce qui fait que les parties ou particules avec le plus grand facteur de séparation (K/p) sont déviées les premières et le plus fortement, en direction horizontale, de la ligne de chute, et que le courant de matière en est fractionné, **caractérisé en ce que** le champ magnétique est déplacé dans la direction horizontale sous le courant de matière.

2. Procédé selon la revendication 1, **caractérisé en ce que** pendant l'accélération horizontale des particules en raison du champ magnétique qui agit sur elles, il se produit un fractionnement des particules suivant leur taille, forme et masse.

3. Procédé selon la revendication 1 ou 2, **caractérisé en ce que** l'épaisseur de la couche du courant de matière constituée des particules isolées est adaptée à la taille maximale des particules.

4. Dispositif pour la mise en oeuvre du procédé selon l'une des revendications précédentes, comportant un parcours de transport recevant le courant de matière à traiter et isolant les particules de ce courant de matière, à l'extrémité duquel est disposé un dispositif formant une fente de transport à travers lequel les particules isolées tombent en chute libre, verticalement ou approximativement verticalement, ainsi qu'un dispositif produisant un courant électrique de Foucault au-dessous de la fente, pour exercer une force sur les particules conductrices et les transporter à l'extérieur du champ magnétique, **caractérisé en ce que** la largeur de fente du dispositif (3, 8) formant la fente peut être adaptée à la taille des particules (7) et **en ce que** le tambour magnétique (4) est disposé de manière réglable horizontalement et verticalement par rapport au dispositif formant la fente.

5. Dispositif selon la revendication 4, **caractérisé en ce que** le dispositif de fractionnement, qui est disposé entre le dispositif produisant le champ magnétique agissant sur les particules conductrices (7), et le dispositif de formation de fente (3, 8), se situe latéralement sur le côté de la ligne de chute des particules (7) et possède des tôles de séparation (6) écartées l'une de l'autre, qui reçoivent les particules (7) déviées de la chute libre par le champ magnétique, en fonction du facteur de séparation (K/p).

6. Dispositif selon la revendication 5, **caractérisé en ce que** les tôles de séparation (6) sont réglables horizontalement et verticalement.
